# EUROPÄISCHE PATENTSCHRIFT

(11) **EP 2 563 518 B1**
(45) Veröffentlichungstag und Bekanntmachung des Hinweises auf die Patenterteilung: **08.04.2020**
(21) Anmeldenummer: 11718938.1
(22) Anmeldetag: 20.04.2011
(51) Int. Cl.: B02C 18/18, B02C 18/14

(54) **KAMMZAHNHALTER**
COMB TOOTH HOLDER
SUPPORT DE DENTURE EN CHEVRON

(30) Priorität: 25.04.2010 DE 202010006078 U
(43) Veröffentlichungstag der Anmeldung: 06.03.2013
(73) Patentinhaber: LIG GmbH, 42555 Velbert (DE)
(72) Erfinder: Doppstadt, Johann, 42555 Velbert (DE); Berger, Horst, 39240 Calbe (DE)
(74) Vertreter: Von Rohr Patentanwälte Partnerschaft mbB
(86) Internationale Anmeldenummer: PCT/EP2011/002001
(87) Internationale Veröffentlichungsnummer: WO 2011/134616

(56) Entgegenhaltungen:
- WO-A1-2007/010563
- WO-A1-2007/122004
- DE-U1- 9 217 598
- DE-U1- 20 310 251
- DE-U1-202005 009 859
- US-A- 4 946 109
- US-A1- 2005 116 074

## Beschreibung

Die Erfindung betrifft einen Kammzahnhalter nach dem Oberbegriff des Anspruchs 1.

Der Kammzahnhalter ist für Zerkleinerungsvorrichtungen mit auf Zerkleinerungswalzen vorgesehenen Schneidzähnen, die mit an wenigstens einem Gegenhalter oder Korb angeordneten Kammzähnen zur Zerkleinerung des zu zerkleinernden Gutes zusammenwirken, vorgesehen und besteht aus wenigstens einem Kammzahnkörper und wenigstens einem Kammzahn und einem ersten Formschluss, wobei der Kammzahn mittels des ersten Formschlusses am Kammzahnkörper befestigbar ist.

Die Erfindung betrifft auch eine Zerkleinerungsvorrichtung bzw. Zerkleinerungsmaschine mit einem solchen Kammzahnhalter.

Derartige Kammzahnhalter sind im Stand der Technik bekannt. Sie werden in Zerkleinerungsvorrichtungen bzw. -maschinen eingesetzt, die für unterschiedlichste Zerkleinerungsaufgaben dienen. Insbesondere im Bereich von Abfallzerkleinerungsanlagen werden diese Vorrichtungen eingesetzt. Aufgrund des unterschiedlichen zu zerkleinernden Gutes sind auch die Anforderungen insbesondere an die Zerkleinerungswerkzeuge, wie Messer oder Zähne unterschiedlich, so dass oftmals ein Wechsel notwendig ist, wenn anderes Material zerkleinert werden muss. Auch sind die Zerkleinerungswerkzeuge einem hohen Verschleiß ausgesetzt, so dass auch aus diesem Grund ein häufiger Wechsel notwendig ist. Dies betrifft insbesondere auch die Zähne, die auf einem Gegenhaltern oder Körben der Zerkleinerungsvorrichtung angeordnet sind. Diese wirken mit Messern oder Zähnen zusammen, die an einer Zerkleinerungswalze angeordnet sind. Sie werden nachfolgend als Kammzähne bezeichnet. Der notwendige Wechsel der Kammzähne aufgrund von Verschleiß oder Umstellung des Zerkleinerungsgutes ist sehr zeitaufwändig und verursacht dadurch hohe Kosten. Die als Verschleißteile vorgesehenen Zähne sind auch aufgrund des relativ hohen Materialanteils recht kostenintensiv.

Aus der früheren Anmeldung der Anmelderin DE 202005009859 U1 ist im Stand der Technik dabei ein Messerkörper bekannt, der sich durch eine formschlüssige Anordnung des Messers an einem Messer bzw. Zahnkörper auszeichnet. Dieser Messerträger ist dabei für die Anordnung an einer Zerkleinerungswalze der Vorrichtung vorgesehen. Allerdings ist auch hier der Materialanteil des Messers am Gesamtmaterialeinsatz für Messer und Messerkörper gemessen recht hoch.

Die DE 92 17 598 U1 betrifft eine Zerkleinerungsscheibe für eine Zerkleinerungswalze einer Zerkleinerungsvorrichtung, wobei die Zerkleinerungsscheibe einen Grundkörper und mindestens einen von dem Grundkörper umfangsseitig vorstehenden Reißzahn aufweist. Jeder Reißzahn weist eine in Drehrichtung weisende Schneidkante auf, die an einem austauschbaren Schneideinsatz ausgebildet ist. Der Schneideinsatz ist im Bereich des Reißzahnes in einer Ausnehmung des Grundkörpers eingesetzt, wobei der Schneideinsatz und die Ausnehmung mit Anlageflächen versehen sind, die jeweils einen kreisbogenförmig verlaufenden Bereich aufweisen.

Die US 4 946 109 A betrifft eine Zahnanordnung, die als Zerkleinerungswerkzeug auf einer Zerkleinerungswalze eingesetzt werden kann.

Die WO 2007/010563 A1 betrifft eine Zerkleinerungsvorrichtung, die austauschbare Zerkleinerungswerkzeuge aufweist. Die Zerkleinerungswerkzeuge wirken zur Zerkleinerung mit einer Gegenschneide zusammen.

Die DE 203 10 251 U1 betrifft eine Zerkleinerungsvorrichtung, die eine Zerkleinerungswalze aufweist, auf der Zerkleinerungswerkzeuge angeordnet sind. Die Zerkleinerungswerkzeuge wirken mit Gegenschneidwerkzeugen einer Gegenschneide zusammen, wobei die Gegenschneidwerkzeuge auf einen Gegenschneidwerkzeugträger angeordnet sind.

Die WO 2007/122004 A1 betrifft eine Zerkleinerungsvorrichtung, die eine Zerkleinerungswalze aufweist. Auf der Zerkleinerungswalze sind Zerkleinerungswerkzeuge angeordnet, die mit einer Gegenschneide der Zerkleinerungsvorrichtung zur Zerkleinerung des Gutes zusammenwirken. Die Gegenschneide ist plattenförmig ausgebildet und weist Ausnehmungen auf, die zu der Form der Zerkleinerungswerkzeuge der Zerkleinerungsvorrichtung korrespondierend ausgebildet sind.

Die US 2005/0116074 betrifft eine Zerkleinerungsvorrichtung, die eine Zerkleinerungswalze mit darauf angeordneten Zerkleinerungswerkzeugen aufweist. Die Zerkleinerungswerkzeuge wirken zur Zerkleinerung des Aufgabegutes mit einer Gegenschneide zusammen.

Es ist daher Aufgabe der Erfindung einen Messer oder Kammzahnhalter vorzuschlagen, der einen schnellen und einfachen Wechsel auch der Kammzähne einer Zerkleinerungsvorrichtung ermöglicht und der den Materialanteil des Zahnes bzw. Messers, gemessen am Gesamtmaterialeinsatz weiter verringert.

Die Aufgabe der Erfindung wird gelöst durch einen Kammzahnhalter gemäß Anspruch 1.

Der Kammzahnhalter ist für Zerkleinerungsvorrichtungen mit auf Zerkleinerungswalzen vorgesehenen Schneidzähnen, die mit an wenigstens einem Gegenhalter oder Korb angeordneten Kammzähnen zur Zerkleinerung des zu zerkleinernden Gutes zusammenwirken, vorgesehen und besteht aus wenigstens einem Kammzahnkörper und wenigstens einem Kammzahn und einem ersten Formschluss, wobei der Kammzahn mittels des ersten Formschlusses am Kammzahnkörper befestigbar ist, der sich dadurch auszeichnet, dass an dem Kammzahnhalter wenigstens ein weiterer Formschluss zur Befestigung des Kammzahnes an dem Kammzahnkörper vorgesehen ist und sich mittig bzw. zentral in der Ausnehmung eine die beiden Formschlussflächen verbindende Stegfläche erstreckt.

Der zweite Formschluss ist desweitem durch wenigstens eine obere Querfläche gebildet, die sich an den Querstützflächensteg und die beiden Querstützflächen anschließt. Auch dadurch erreicht man eine Verbesserung der selbstzentrierenden und abstützenden Wirkung der Anordnung des Kammzahnes am Kammzahnkörper.

Der Kammzahnhalter verwendet dabei als ersten Formschluss den aus der DE 20 2005 009 859 U1 bekannten Formschluss, der als Ausnehmung ausgebildet ist, die seitlich gesehen die Form eines J aufweist. Der Kammzahn ist dadurch insbesondere im unteren Bereich des Kammzahnkörpers einfach und sicher einsetzbar und wird durch diese Ausgestaltung dort entsprechend abgestützt.

Desweiteren zeichnet sich der Kammzahnhalter auch dadurch aus, dass die Ausnehmung keilförmige oder konisch, bevorzugt nach außen auslaufend ausgebildete Formschlussflächen aufweist. Diese verbessern die abstützenden und damit verschleißreduzierenden Wirkungen des ersten Formschlusses weiter.

Durch das Vorsehen wenigstens eines weiteren Formschlusses zwischen Kammzahn und dem Kammzahnkörper gelingt es zunächst, bei einem notwendigen Wechsel diesen zu vereinfachen und zu beschleunigen. Durch das Vorsehen des weiteren Formschlusses ist es allerdings auch gegeben, dass der Materialanteil des Kammzahnes im Verhältnis zu dem Gesamtmaterialanteil sinkt. Damit ist auch der Kostenanteil des Kammzahnes geringer als bei den im Stand der Technik bekannten Vorrichtungen. Die Nachteile des Standes der Technik werden durch diese Ausgestaltung behoben. Zudem ist jetzt auch ein Einsatz eines Zahnhalters bzw. Messerträgers an den sogenannten Kammzähnen bzw. Gegenzähnen einer Zerkleinerungsvorrichtung möglich, was im Stand der Technik bisher anders, insbesondere aufwändiger gelöst worden ist. Die vorbeschriebenen Kammzahnhalter sind entsprechend der Erfindung des werteren dadurch gekennzeichnet, dass sich mittig bzw. zentral in der Ausnehmung eine die beiden Formschlussflächen verbindende Stegfläche erstreckt. Auch dies dient der weiteren Verbesserung des Formschlusses und der damit verbundenen, bereits beschriebenen vorteilhaften Wirkungen. Dabei ist der erste Formschluss erfindungsgemäß bevorzugt am in Schneidrichtung vorderen Ende des Kammzahnkörpers angeordnet ist.

Erfindungsgemäß ist vorgesehen, dass an bzw. in dem Kammzahnkörper ein zweiter Formschluss sich an den ersten Formschluss anschließt. Dadurch wird zunächst die Selbstzentrierung des Kammzahnes an dem Kammzahnkörper verbessert. Desweiteren gelingt es dadurch bereits, den Materialanteil des Kammzahnes zu reduzieren, da sich dieser zweite Formschluss auf die Formgebung des Kammzahnes entsprechend auswirkt.

Der zweite Formschluss ist als Querstütze für den Kammzahn vorgesehen. Neben der Materialreduktion erreicht diese Ausgestaltung eine Querstützung und/oder Querzentrierung des Kammzahnes an dem Kammzahnkörper. Aus der Zeichnung wird ersichtlich, dass diese Querstütze auch der Materialreduzierung für den Kammzahn dient.

Das Prinzip der den Kammzahn abstützenden Flächen wird auch an dem zweiten Formschluss konsequent verwirklicht. Demnach zeichnet sich der Kammzahnhalter erfindungsgemäß dadurch aus, dass der zweite Formschluss eine erste und eine zweite Querstützfläche umfasst, die gegenüber den Formschlussflächen in Schneidrichtung fallend abgewinkelt sind.

Ein Kammzahnhalter, wie vorher beschrieben, ist gemäß einer vorteilhaften Weiterbildung dadurch gekennzeichnet, dass der Kammzahnkörper und der Kammzahn zur Herstellung des/der Formschlusses (-schlüsse) auf den in Einbaustellung aufeinander zuweisenden Seiten eine zueinander korrespondierende Form aufweisen. Dies ist notwendig, um eine exakte Befestigung und insbesondere einen verschleißarmen Betrieb beim bestimmungsgemäßen Einsatz zu gewährleisten. Auch wird dadurch der Wechsel des Kammzahnes erheblich erleichtert.

Der Kammzahnhalter nach einer der vorhergehend beschriebenen Ausführungsformen bzw. Varianten zeichnet sich in einer Ausgestaltung dadurch aus, dass an dem in Schneidrichtung gesehen vorderen Ende des Kammzahnkörpers eine Nase vorgesehen ist, die den vorderen Abschluss der Ausnehmung bildet und die bevorzugt walzenförmig ausgebildet ist. Im Inneren des Kammzahnkörpers entsteht dadurch die bereits beschriebene Ausnehmung.

Dabei schlägt die Erfindung werter vor, dass an der Nase in Schneidrichtung eine Nasenstirnfläche und ein Nasenabschluss vorgesehen sind, die die vordere Nasenrundung bilden. Dies dient der Verschleißminderung an der Vorderseite des Kammzahnkörpers.

Dabei ist an dem Kammzahnhalter, wie vorher beschrieben, auch an dem zweiten Formschluss ein Querstützflächensteg vorgesehen, der die beiden Querstützflächen miteinander verbindet.

Der Kammzahnhalter nach der Erfindung ist deswerteren dadurch gekennzeichnet, dass die obere Querfläche gegenüber dem Querstützflächensteg und den beiden Querstützflächen gegenläufig, d.h. entgegen der Schnittrichtung abgewinkelt ist. Dabei werden auch in dieser Ausgestaltung die obere Querfläche und die beiden Querstützflächen keilförmig oder konisch, bevorzugt nach außen auslaufend ausgebildet.

Eine bevorzugte Variante des Kammzahnhalters nach der Erfindung sieht vor, dass ein Teil des Kammzahnkörpers als Stützkörper ausgebildet ist. An diesem Stützkörper ist nach der Erfindung ein dritter Formschluss vorgesehen bzw. ausgebildet. Durch diese besondere Ausgestaltung des Stützkörpers ist es gegeben, dass die abstützenden Eigenschaften des Kammzahnkörpers weiter verbessert werden. Der Verschleiß am Kammzahnkörper wird verringert und ein zügiger Austausch bzw. Wechsel des Kammzahnes wird ermöglicht. Natürlich dient diese Ausgestaltung insbesondere auch der Materialreduktion des Kammzahnes.

Ein Kammzahnhalter nach einer oder mehreren der vorhergehend beschriebenen Ausführungsformen zeichnet sich dadurch aus, dass der Stützkörper sich nahezu bis an einen durch die Schneidkante des Kammzahnes definierten äußereren Flugkreis bzw. äußeren Radius des Kammzahnhalters erstreckt. Die abstützende Wirkung wird dadurch in hervorragender Weise weiter unterstützt.

Dabei schlägt die Erfindung weiter vor, dass der Kammzahn in den Stützkörper des Kammzahnkörpers eingreift. Dies dient ebenfalls der Verwirklichung des dritten Formschlusses mit der Verbesserung der Abstützung, Selbstzentrierung und der Materialreduzierung am Kammzahn.

Erfindungsgemäß wurde weiter gefunden, dass es von Vorteil ist, wenn der dritte Formschluss entgegen der Schneidrichtung gesehen V-förmig ausgebildet ist und eine Aufnahme bildend nach außen ausläuft. Die Aufnahme(n) ist/sind dabei bevorzugt von wenigstens einer, insbesondere bevorzugt von zwei Aufnahmetaschen gebildet. Die Aufnahme bzw. die Aufnahmetaschen erstrecken sich dabei in einer vorteilhaften Weiterbildung seitlich eines Mittelsteges.

Der Kammzahnhalter nach der Erfindung ist dabei weiter dadurch geprägt, dass als vorderer Abschluss der Aufnahme eine Stegfront dient. Die Aufnahmetaschen sind vorteilhafterweise jeweils von einer Stegseite, einer Auflage und einer hinteren Abstützfläche gebildet. Das Gesamtkonzept der Erfindung, nämlich verschleißarme, abstützende Beeinflussung der Anordnung, Lagerung bzw. Befestigung des Kammzahnes in dem Kammzahnkörper bei gleichzeitiger positiver Beeinflussung der Reduzierung des Materialanteils des Kammzahnes wird auch hier konsequent verwirklicht.

Dabei zeichnet sich eine vorteilhafte Variante des Kammzahnhaltens, wie vorher beschrieben, dadurch aus, dass der Stützkörper an seinem in Schneidrichtung gesehen hinterem Ende einen Schlitz aufweist, der den Stützkörper dort teilt. Die Materialabführung des zerkleinerten Gutes wird dadurch positiv beeinflusst.

Dabei sieht die Erfindung vor, dass der Kammzahnkörper auf dem Gegenhalter oder Korb der Zerkleinerungsvorrichtung anordenbar, insbesondere befestigbar ist. Im Stand der Technik ist eine derartige Ausgestaltung in dieser Form noch nicht bekannt. Sie ermöglicht eine kostengünstige Anordnung, ist servicefreundlich für einen Kammzahnwechsel und dient zusätzlich noch der Verringerung des Materialanteiles für den Kammzahn.

Ein Kammzahnhalter nach einer oder mehreren der vorhergehenden Ausführungsformen ist dadurch gekennzeichnet, dass er an der Unterseite bzw. an der zum Gegenhalter oder Korb weisenden Seite eine Zentriereinrichtung zur Zentrierung auf dem Gegenhalter oder Korb aufweist. Ein schnelles und dabei genaues Anordnen an bzw. auf dem Gegenhalter oder Korb ist dadurch begünstigt.

Dabei wurde gefunden, dass es günstig ist, wenn die Zentriereinrichtung des Kammzahnhalters als Nut, insbesondere Quernut oder als Feder ausgebildet ist, die mit einer auf der Zerkleinerungswalze vorgesehenen Feder oder Nut korrespondierend und formschlüssig zusammenwirkt Von Vorteil ist es weiter, wenn die Zentriereinrichtung seitlich gesehen die Form eines Dreiecks, insbesondere eines mit einer Spitze nach oben weisenden Dreiecks aufweist.

Ein besonderer Aspekt der Erfindung schlägt einen Kammzahnhalter nach einer oder mehreren der vorhergehend beschriebenen Ausgestaltungen, Varianten bzw. Weiterbildungen vor, der sich dadurch auszeichnet, dass an dem Kammzahn an der in Einbaustellung zum Kammzahnkörper weisenden Seite wenigstens zwei Formschlüsse, bevorzugt drei Formschlüsse korrespondierend zu der Form der vorher beschriebenen Ausgestaltungen, Varianten bzw. Ausführungsformen ausgebildet sind. Dies ist natürlich notwendig, um die vorher beschriebenen Vorteile gegenüber dem Stand der Technik zu erreichen. Demzufolge schließt die Ausgestaltung des Kammzahnkörpers die Ausgestaltung des Kammzahnes ein, um den erfindungsgemäßen Kammzahnhalter zu erhalten.

Dabei ist es nach der Erfindung weiter vorgesehen, dass Kammzahnkörper und Kammzahn Befestigungsmittel aufweisen, mittels derer sie miteinander lösbar fest verbindbar sind. Beispielsweise ist dabei das Befestigungsmittel durch wenigstens eine Schraubverbindung angegeben ist, die durch Bohrungen im Kammzahnkörper und im Kammzahn geführt ist. Die Schraube ist durch korrespondierend angeordnete Bohrungen in Kammzahn und Kammzahnkörper geführt, wobei die Mutter am in Schneidrichtung hinteren Ende des Kammzahnkörpers angeordnet ist. Dort ist sie bestens vor einem Verschleiß oder vor Beschädigungen geschützt.

Bevorzugt ist es weiter, wenn der Kammzahnkörper und/oder der Kammzahn aus Metall, vorzugsweise aus Gusseisen erhalten wurden. Dies ermöglicht eine günstige Herstellung mit vergleichsweise günstigen Kosten.

Ein Kammzahnhalter zeichnet sich in einer vorteilhaften Weiterbildung dadurch aus, dass die Seitenflächen des Kammzahnes schräg nach oben auslaufen, sich verjüngen, bzw. zum äußeren Radius auslaufen und/oder der Kammzahn in Richtung entgegen der Schneidrichtung schmaler ausgebildet ist als an der Schneidkante. Dadurch wird der Zerkleinerungsvorgang nicht behindert und es entstehen keine ungewünschten Verstopfungen, die ein Anhalten des Zerkleinerungsvorganges notwendig machen würden, insbesondere bei klebrigen bzw. feuchten, anhaftenden Materialien.

Der Kammzahnhalter nach der Erfindung sieht auch vor, dass der/die Formschluss (-Schlüsse) derart ausgebildet ist/sind, dass Kammzähne mit unterschiedlichen äußeren Formen, beispielsweise dreieckige, rechteckige bzw. vieleckige Kammzähne einsetzbar bzw. befestigbar sind. Dabei sind die Kammzähne jeweils auf der zum Kammzahnkörper weisenden Seite analog, d.h. korrespondierend zu diesem ausgebildet und nur die Zahnform auf der Schneidseite unterschiedlich dazu entsprechend der jeweiligen Zahnform.

Dies erhöht die Universalität für einen unterschiedlichen bestimmungsgemäßen Einsatz erheblich.

Wie bereits weiter vom erwähnt ist sind der/die Formschluss (-schlüsse) derart ausgebildet, dass eine Selbstzentrierung durch den/die Formschluss (-schlüsse) beim Befestigen des Kammzahnes an bzw. auf dem Kammzahnkörper erfolgt.

Dabei ist es von Vorteil, wenn der Kammzahn an der in Schneidrichtung weisenden Seite zur Schneidkante hin eine konkave Abwinklung bzw. Rundung aufweist und/oder konkav ausgebildet ist. Deswerteren zeichnet sich der Kammzahnhalter entsprechend einer Weiterbildung dadurch aus, dass der Kammzahn eine aufgesetzte Schneidkante als Schneide besitzt, die vorzugsweise aus Hartmetall gebildet ist, wobei bevorzugt die Größe des Kammzahnes aufgrund unterschiedlicher Zerkleinerungsaufgaben anpassbar ist. Von besonderem Vorteil ist es, wenn der Kammzahn an den in Schneidrichtung weisenden Kanten des Kammzahnes jeweils eine Phase vorgesehen ist und/oder dort zumindest einen gehärteten Bereich aufweist, wobei bevorzugt der oder die gehärteten Bereiche durch Aufpanzern oder Aufschweißen erhalten wurden.

Die Erfindung schlägt auch eine Zerkleinerungsvorrichtung mit wenigstens einem Kammzahnhalter nach einer oder mehreren der vorher beschriebenen Ausführungsformen bzw. Varianten vor. Diese Zerkleinerungsvorrichtung zeichnet sich durch eine hohe Universalität bezüglich des zu zerkleinernden Gutes, einen schnellen Wechsel der Schneidwerkzeuge und durch einen verringerten Materialeinsatz für die Schneidwerkzeuge, vorher als Kammzähne bezeichnet, aus.

Dabei ist eine Zerkleinerungsvorrichtung, wie vorher beschrieben, durch eine Vielzahl von Kammzahnhaltern, die auf dem Gegenhalter oder Korb, angeordnet sind, gekennzeichnet. Diese wirken mit auf der Zerkleinerungswalze angeordneten Messern oder Zähnen zusammen, die in Zwischenräume bzw. versetzt zu den Kammzähnen bei der Drehbewegung der Zerkleinerungswalze ein.

Die Erfindung ist allerdings auf die Anordnung der Kammzahnhalter an Gegenhalter bzw. Korb nicht beschränkt. Vielmehr ist eine Ausgestaltung der erfindungsgemäßen Zerkleinerungsvorrichtung durch eine Vielzahl von Kammzahnhaltern gekennzeichnet, die auf einer Zerkleinerungswalze, insbesondere versetzt zueinander angeordnet sind.

Die Erfindung wird nachfolgend anhand eines Ausführungsbeispieles werter beschrieben.

Es zeigen:
- Fig. 1a bis 1e: verschiedene Ansichten eines Kammzahnes nach der Erfindung,
- Fig. 2a bis 2e: verschiedene Ansichten eines Kammzahnkörpers nach der Erfindung.

In den Figuren werden gleiche Merkmale jeweils mit identischen Bezugszeichen beschrieben, so dass auf eine erneute Vorstellung verzichtet wird, wenn dies für das Verständnis nicht erforderlich ist. Da die Merkmale der Formschlüsse 3, 4 und 5 in den Fig. 2a bis 2e an dem Kammzahnkörper 1 ausführlicher dargestellt sind, wird mit der Beschreibung der Fig. 2 begonnen. Der Kammzahnkörper 1 ist in fünf unterschiedlichen Ansichten dargestellt. Die Fig. 2a zeigt dabei den Kammzahnkörper 1 in einer dreidimensionalen Darstellung schräg von vom, d.h. entgegen der Schneidrichtung A die mit einem Pfeil gekennzeichnet ist. Die Fig. 2b zeigt den Kammzahnkörper 1 schräg von hinten. In den Fig. 2c bis 2e sind Draufsicht, Seitenansicht und Unteransicht gezeigt. An dem Kammzahnkörper 1 ist ein erster Formschluss 3 schematisch mit einem Pfeil angedeutet. Dieser wird gebildet von einer J-förmig ausgestalteten Ausnehmung 30. Den vorderen Abschluss bildet dabei eine Nase 34, die an der in Schneidrichtung A weisenden Seite eine Nasenstirnfläche 35 sowie einen Nasenabschluss 36 besitzt. Die Nase 34 weist seitliche Abflachungen 37 auf. Die Ausnehmung 30 weist erste Formschlussfläche 31 und eine zweite Formschlussfläche 32 auf die sich beidseitig von einer zentral angeordneten Stegfläche 33 erstrecken. Die erste Formschlussfläche 31 und die zweite Formschlussfläche 32 sind konisch bzw. winklig von innen nach außen fallend vorgesehen.

Der zweite Formschluss 4 schließt sich in Einbaustellung nach oben gesehen an der ersten Formschluss 3 an, bildet eine Querstütze und ist ebenfalls schematisch mit einem Pfeil am Bezugszeichen gekennzeichnet. Der zweite Formschluss 4 wird beispielsweise gebildet durch eine erste Querstützfläche 40, eine zweite Querstützfläche 41, einen Querstützflächensteg 42, die in Richtung der Schneidrichtung A gegenüber dem ersten Formschluss 3 abgewinkelt sind. Die beiden Querstützflächen 40 und 41 sind ebenfalls wieder abgewinkelt bzw. konisch nach außen fallend vorgesehen. Zu dem zweiten Formschluss gehört desweiteren die obere Querfläche 43, die dann entgegen der Schneidrichtung abgewinkelt ist. Dies bewirkt eine weitere Abstützung und Zentrierung des Kammzahnes 2 an dem Kammzahnkörper 1. Die Materialverringerung ist am Kammzahn 2 (siehe Fig. 1) dadurch angegeben, dass der zweite Formschluss 4 sich in den Körper des Kammzahnes 2 in eine dort korrespondierend dazu vorgesehene, nicht näher bezeichnete Zentrieröffnung hinein erstreckt. Im Bereich der oberen Querfläche 43 ist eine Bohrung 8 vorgesehen, die eine nicht dargestellte Schraube zur Verbindung von Kammzahnkörper 1 und Kammzahn 2 aufnimmt.

Am Kammzahnköper 1 befindet sich in Einbaustellung oben ein Stützkörper 500. An diesem Stützkörper 500 ist der dritte Formschluss 5 vorgesehen, der wieder mit einem Pfeil am Bezugszeichen gekennzeichnet ist. Der dritte Formschluss 5 ist gebildet von einer V-förmig vorgesehenen Aufnahme 50. Dies wird gebildet von den Aufnahmetaschen 50/1 und 50/2, die sich seitlich eines Mittelsteges 51 erstrecken. Den vorderen Abschluss der Aufnahme 50 bildet eine Stegfront 52. Die Aufnahmetaschen 50/1 und 50/2 sind wiederum gebildet von jeweils einer Stegseite 53, 56, Auflagen 54, 57 und hinteren Abstützflächen 55, 58. Die durch den Mittelsteg 51 in dem Kammzahn 2 notwendige Ausnehmung führt zu einer Materialreduzierung am Kammzahn 2. Insgesamt ist die in den Fig. Dargestellte Ausführungsform auch dazu geeignet, den Verschleiß am Kammzahnkörper 1 zu verringern und insbesondere auch dazu, die Befestigung und den Austausch des Kammzahnes 2 zu verbessern. Die selbstzentrierenden Eigenschaften einer solchen Ausgestaltung sind hervorragend. In Schneidrichtung A gesehen befindet sich am Kammzahnkörper 1 ein Schlitz 7. Dieser dient ebenfalls der Materialeinsparung (hier am Kammzahnkörper 1) und insbesondere einer verbesserten Materialabführung nach dem Zerkleinerungsvorgang. In den Fig. 2a und 2b sehr gut ersichtlich ist eine Zentriervorrichtung 6, die seitlich gesehen die Form eines mit der Spitze nach oben weisenden Dreiecks aufweist. Diese dient der Zentrierung des Kammzahnkörpers 1 an dem Gegenhalter oder Korb der Zerkleinerungsvorrichtung.

In den Fig. 1a bis 1e ist der zum Kammzahnhalter gehörende Kammzahn 2 in verschiedenen Ansichten, dreidimensionale Darstellung schräg von vom und hinten sowie Draufsicht, Seitenansicht und Unteransicht, gezeigt. Die Merkmale der Formschlüsse 3, 4 und 5 ergeben sich jeweils in Analogie der an Kammzahnkörper 1 beschriebenen Ausgestaltungen durch eine jeweils korrespondierende Formgebung. Der Kammzahn 2 besitzt eine Schneidkante 20. An der in Schneidrichtung A weisenden Seite des Kammzahnes 2 ist eine konkav ausgebildete Abwinklung bzw. Abrundung vorgesehen. An den seitlichen Kanten des Kammzahnes 2, die in die Schneidrichtung A weisen, sind Phasen 21 ausgebildet, die entweder gehärtete Bereiche aufweisen, oder die durch Aufpanzern oder Aufschweißen eine zusätzliche Schneide und/oder Verstärkung des Kammzahnes 2 bilden. Der Kammzahn 2 ist an seinen Seitenflächen 22, und 23 von unten nach oben verjüngt. Wie insbesondere auch aus Fig. 1e ersichtlich, ist eine solche Verjüngung des gesamten Kammzahnes 2 auch entgegen der Schneidrichtung A vorgesehen. Die Figuren sind lediglich zum besseren Verständnis der bereits in der Beschreibung vorgestellten Funktionsweise gedacht. Eine Wiederholung der bereits beschriebenen Funktionen und Wirkungen wird deshalb hier nicht noch einmal vorgenommen.

Die Erfindung wurde zuvor anhand eines Ausführungsbeispiels mit mehreren Figuren beschrieben. Die jetzt und mit der Anmeldung später eingereichten Ansprüche sind Versuche zur Formulierung ohne Präjudiz für die Erzielung eines weitergehenden Schutzes.

Die in den abhängigen Ansprüchen angeführten Rückbeziehungen weisen auf die weitere Ausbildung des Gegenstandes des Hauptanspruches durch die Merkmale des jeweiligen Unteranspruches hin. Jedoch sind diese nicht als ein Verzicht auf die Erzielung eines selbständigen, gegenständlichen Schutzes für die Merkmale der rückbezogenen Unteransprüche zu verstehen.

Merkmale, die bislang nur in der Beschreibung offenbart wunden, können im Laufe des Verfahrens als von erfindungswesentlicher Bedeutung, zum Beispiel zur Abgrenzung vom Stand der Technik beansprucht werden.

## Patentansprüche

1. Kammzahnhalter für Zerkleinerungsvorrichtungen mit auf Zerkleinerungswalzen vorgesehenen Schneidzähnen, die mit an wenigstens einem Gegenhalter oder Korb angeordneten Kammzähnen zur Zerkleinerung des zu zerkleinernden Gutes zusammenwirken, bestehend aus wenigstens einem Kammzahnkörper (1) und wenigstens einem Kammzahn (2) und einen ersten Formschluss (3), wobei der Kammzahn (2) mittels des ersten Formschlusses (3) am Kammzahnkörper (1) befestigbar ist, wobei an dem Kammzahnhalter wenigstens ein weiterer Formschluss (4, 5) zur Befestigung des Kammzahnes (2) an dem Kammzahnkörper (1) vorgesehen ist, wobei sich mittig bzw. zentral in der Ausnehmung (30) eine die beiden Formschlussflächen (31, 32) verbindende Stegfläche (33) erstreckt, wobei der erste Formschluss (3) als Ausnehmung (30) ausgebildet ist, die seitlich gesehen die Form eines J aufweist, und wobei die Ausnehmung (30) keilförmige oder konisch, bevorzugt nach außen auslaufend ausgebildete Formschlussflächen (31, 32) aufweist, wobei an bzw. in dem Kammzahnkörper (1) ein zweiter Formschluss (4) sich an den ersten Formschluss (3) anschließt, der zweite Formschluss (4) als Querstütze für den Kammzahn (2) vorgesehen ist, der zweite Formschluss (4) eine erste und eine zweite Querstützfläche (40, 41) umfasst, die gegenüber den Formschlussflächen (31, 32) in Schneidrichtung (A) fallend abgewinkelt sind und
der zweite Formschluss (4) einen Querstützflächensteg (42) aufweist, der die beiden Querstützflächen (40, 41) miteinander verbindet, **dadurch gekennzeichnet dass** der zweite Formschluss (4) desweiteren durch wenigstens eine obere Querfläche (43) gebildet ist, die sich an den Querstützflächensteg (42) und die beiden Querstützflächen (41, 42) anschließt.

2. Kammzahnhalter nach Anspruch 1, **dadurch gekennzeichnet, dass** der Kammzahnkörper (1) und der Kammzahn (2) zur Herstellung der Formschlüsse (3, 4, 5) auf den in Einbaustellung aufeinander zu weisenden Seiten eine zueinander korrespondierende Form aufweisen.

3. Kammzahnhalter nach einem oder mehreren der vorhergehenden Ansprüche, **dadurch gekennzeichnet, dass** der erste Formschluss (3) am in Schneidrichtung (A) vorderen Ende des Kammzahnkörpers (1) angeordnet ist.

4. Kammzahnhalter nach einem oder mehreren der vorhergehenden Ansprüche, **dadurch gekennzeichnet, dass** an dem in Schneidrichtung gesehen vorderen Ende des Kammzahnkörpers (1) eine Nase (34) vorgesehen ist, die den vorderen Abschluss der Ausnehmung (30) bildet und die bevorzugt walzenförmig ausgebildet ist.

5. Kammzahnhalter nach einem oder mehreren der vorhergehenden Ansprüche, **dadurch gekennzeichnet, dass** an der Nase (34) in Schneidrichtung (A) eine Nasenstirnfläche (35) und ein Nasenabschluss (35) vorgesehen sind, die die vordere Nasenrundung bilden.

6. Kammzahnhalter nach einem oder mehreren der vorhergehenden Ansprüche, **dadurch gekennzeichnet, dass** die obere Querfläche (43) gegenüber dem Querstützflächensteg (42) und den beiden Querstützflächen (41, 42) gegenläufig, d.h. entgegen der Schnittrichtung (A) abgewinkelt sind.

7. Kammzahnhalter nach einem oder mehreren der vorhergehenden Ansprüche, **dadurch gekennzeichnet, dass** die obere Querfläche (43) und die beiden Querstützflächen (41, 42) keilförmig oder konisch, bevorzugt nach außen auslaufend ausgebildet sind.

8. Kammzahnhalter nach einem oder mehreren der vorhergehenden Ansprüche, **dadurch gekennzeichnet, dass** ein Teil des Kammzahnkörpers (1) als Stützkörper (500) ausgebildet ist.

9. Kammzahnhalter nach einem oder mehreren der vorhergehenden Ansprüche, **dadurch gekennzeichnet, dass** der Stützkörper (500) sich nahezu bis an einen durch die Schneidkante (20) des Kammzahn (2) definierten Flugkreis erstreckt.

10. Kammzahnhalter nach einem oder mehreren der vorhergehenden Ansprüche, **dadurch gekennzeichnet, dass** der Kammzahn (2) in den Stützkörper (500) des Kammzahnkörpers (1) eingreift.

11. Kammzahnhalter nach einem oder mehreren der vorhergehenden Ansprüche, **dadurch gekennzeichnet, dass** ein dritter Formschluss (5) an dem Stützkörper (500) vorgesehen bzw. ausgebildet ist.

12. Kammzahnhalter nach einem oder mehreren der vorhergehenden Ansprüche, **dadurch gekennzeichnet, dass** der dritte Formschluss (5) entgegen der Schneidrichtung (A) gesehen V-förmig, eine Aufnahme (50) bildend nach außen ausläuft.

13. Zerkleinerungsvorrichtung mit wenigstens einem Kammzahnhalter nach einem oder mehreren der vorhergehenden Ansprüche.

## Claims

1. A comb tooth holder for comminution devices with cutting teeth provided on comminution rolls, which interact with comb teeth arranged on at least one mating holder or cage for comminuting the material to be comminuted, consisting of at least one comb tooth body (1) and at least one comb tooth (2) and a first positively locking portion (3), wherein the comb tooth (2) can be fastened to the comb tooth body (1) by means of the first positively locking portion (3), wherein at least one additional positively locking portion (4, 5) is provided on the comb tooth holder for fastening the comb tooth (2) to the comb tooth body (1), wherein in the middle and/or centrally in the recess (30) extends a web surface (33) connecting the two positively locking faces (31, 32), wherein the first positive locking portion (3) is formed as a recess (30) which has the shape of a J when viewed laterally, and wherein the recess (30) has wedge-shaped or conical, preferably outwardly tapering positively locking surfaces (31, 32),
wherein
on and/or in the comb tooth body (1), a second positively locking portion (4) follows the first positively locking portion (3),
the second positively locking portion (4) is provided as a cross support for the comb tooth (2),
the second positively locking portion (4) comprises a first and a second cross support surface (40, 41) which are angled in a falling manner relative to the positively locking surfaces (31, 32) in cutting direction (A) and
the second positively locking portion (4) has a cross support surface web (42) which connects the two cross support surfaces (40, 41) to one another, **characterized in that**
the second positively locking portion (4) is further formed by at least one upper cross surface (43) which adjoins the cross support surface web (42) and the two cross support surfaces (41, 42).

2. Comb tooth holder according to claim 1, **characterized in that** the comb tooth body (1) and the comb tooth (2) for producing the positively locking portions (3, 4, 5) have a shape which corresponds to one another on the sides facing one another in the installation position.

3. Comb tooth holder according to one or more of the preceding claims, **characterized in that** the first positively locking portion (3) is arranged at the front end of the comb tooth body (1) in cutting direction (A).

4. Comb tooth holder according to one or more of the preceding claims, **characterized in that** a nose (34) is provided at the front end of the comb tooth body (1), viewed in the cutting direction, which forms the front closure of the recess (30) and which is preferably cylindrical.

5. Comb tooth holder according to one or more of the preceding claims, **characterized in that** a nose end face (35) and a nose end (35) are provided on the nose (34) in the cutting direction (A), which form the front nose rounding.

6. Comb tooth holder according to one or more of the preceding claims, **characterized in that** the upper cross surface (43) with respect to the cross support surface web (42) and the two cross support surfaces (41, 42) are angled in opposite directions, i.e. against the cutting direction (A).

7. Comb tooth holders according to one or more of the preceding claims, **characterized in that** the upper cross surface (43) and the two cross support surfaces (41, 42) are wedge-shaped or conical, preferably tapering outwards.

8. Comb tooth holder according to one or more of the preceding claims, **characterized in that** a part of the comb tooth body (1) is formed as a support body (500).

9. Comb tooth holder according to one or more of the preceding claims, **characterized in that** the support body (500) extends almost to a trajectory circle defined by the cutting edge (20) of the comb tooth (2).

10. Comb tooth holder according to one or more of the preceding claims, **characterized in that** the comb tooth (2) engages in the support body (500) of the comb tooth body (1).

11. Comb tooth holder according to one or more of the preceding claims, **characterized in that** a third positively locking portion (5) is provided and/or formed on the support body (500).

12. Comb tooth holder according to one or more of the preceding claims, **characterized in that** the third positively locking portion (5), seen against the cutting direction (A), tapers outwards in a V-shape, forming a seat (50).

13. Comminution device with at least one comb tooth holder according to one or more of the preceding claims.

## Revendications

1. Support de dents en peigne pour des dispositifs de broyage avec des dents coupantes prévues sur des cylindres de broyage, qui coopèrent avec des dents en peigne disposées sur au moins un contre-support ou panier pour broyer la matière à broyer, constitué d'au moins un corps de dents en peigne (1) et d'au moins une dent en peigne (2) et d'un premier engagement de complémentarité de forme (3), dans lequel la dent en peigne (2) peut être fixée au corps de dent en peigne (1) au moyen du premier engagement de complémentarité de forme (3), dans lequel au moins un autre engagement de complémentarité de forme (4, 5) pour la fixation de la dent en peigne (2) au corps de dent en peigne (1) est prévu sur le support de dent en peigne, dans lequel une surface de bande (33) reliant les deux surfaces à engagement de complémentarité de forme (31, 32) s'étend au centre et/ou central de l'évidement (30), le premier engagement de complémentarité de forme (3) étant réalisé sous la forme d'un évidement (30) qui, vu de côté, a la forme d'un J, et l'évidement (30) présentant des surfaces à engagement par complémentarité de forme (31, 32) en forme de coin ou conique, de préférence s'effilant vers l'extérieur
selon lequel
sur et/ou dans le corps de la dent en peigne (1), une deuxième engagement de complémentarité de forme (4) suit la première engagement de complémentarité de forme (3),
la deuxième engagement de complémentarité de forme (4) est prévue comme support transversal pour la dent en peigne (2),
la deuxième engagement de complémentarité de forme (4) comprend une première et une deuxième surface d'appui transversale (40, 41) qui sont inclinées en pente dans la direction de coupe (A) par rapport aux surfaces de engagement de complémentarité de forme (31, 32), et
la deuxième engagement de complémentarité de forme (4) présente une âme de surface de support transversale (42) qui relie les deux surfaces de support transversales (40, 41) l'une à l'autre, **caractérisé en ce que**
la deuxième engagement de complémentarité de forme (4) est en outre formée par au moins une surface transversale supérieure (43) qui est contiguë à l'âme de la surface de support transversale (42) et aux deux surfaces de support transversales (41, 42).

2. Support de dent en peigne selon la revendication 1, **caractérisé en ce que** le corps de la dent en peigne (1) et la dent en peigne (2) ont une forme correspondant l'une à l'autre sur les côtés se faisant face en position de montage pour réaliser les engagements de complémentarité de forme (3, 4, 5).

3. Support de dents en peigne selon une ou plusieurs des revendications précédentes, **caractérisé en ce que** le premier engagement de complémentarité de forme (3) est disposé à l'extrémité avant du corps de la dent en peigne (1) dans la direction de coupe (A).

4. Support de dents en peigne selon une ou plusieurs des revendications précédentes, **caractérisé en ce qu'un** nez (34) est prévu à l'extrémité avant du corps de la dent en peigne (1), vu dans le sens de la coupe, qui forme l'extrémité avant de l'évidement (30) et qui est de préférence cylindrique.

5. Support de dents en peigne selon une ou plusieurs des revendications précédentes, **caractérisé en ce qu'une** face d'extrémité de nez (35) et une extrémité de nez (35) sont prévues sur le nez (34) dans la direction de coupe (A), qui forment l'arrondi de nez avant.

6. Support de dents en peigne selon une ou plusieurs des revendications précédentes, **caractérisé en ce que** la surface transversale supérieure (43) est inclinée dans des directions opposées, c'est-à-dire contre la direction de coupe (A), par rapport à l'âme de la surface d'appui transversale (42) et aux deux surfaces d'appui transversales (41, 42).

7. Support de dents en peigne selon une ou plusieurs des revendications précédentes, **caractérisé en ce que** la surface transversale supérieure (43) et les deux surfaces d'appui transversales (41, 42) sont cunéiformes ou coniques, de préférence effilées vers l'extérieur.

8. Support de dents en peigne selon une ou plusieurs des revendications précédentes, **caractérisé en ce qu'une** partie du corps de la dent en peigne (1) est formée comme un corps de support (500).

9. Support de dents en peigne selon une ou plusieurs des revendications précédentes, **caractérisé en ce que** le corps de support (500) s'étend presque jusqu'à un cercle de vol défini par le bord de coupe (20) de la dent en peigne (2).

10. Support de dents en peigne selon une ou plusieurs des revendications précédentes, **caractérisé en ce que** la dent en peigne (2) s'engage dans le corps de support (500) du corps de la dent en peigne (1).

11. Support de dents en peigne selon une ou plusieurs des revendications précédentes, **caractérisé en ce qu'un** troisième engagement de complémentarité de forme (5) est prévu ou formé sur le corps de support (500).

12. Support de dents en peigne selon une ou plusieurs des revendications précédentes, **caractérisé en ce que** le troisième engagement de complémentarité de forme (5), vu dans le sens inverse de la coupe (A), est en forme de V, se terminant vers l'extérieur en formant un logement (50).

13. Dispositif de broyage avec au moins un support de dents en peigne selon une ou plusieurs des revendications précédentes.
